# EUROPÄISCHE PATENTSCHRIFT

(11) **EP 1 135 786 B1**
(45) Veröffentlichungstag und Bekanntmachung des Hinweises auf die Patenterteilung: **09.10.2002**
(21) Anmeldenummer: 99963193.0
(22) Anmeldetag: 03.11.1999
(51) Int. Cl.: H01H 51/22

(54) **ELEKTROMAGNETISCHES KLEINRELAIS**
ELECTROMAGNETIC SMALL RELAY
PETIT RELAIS ELECTROMAGNETIQUE

(30) Priorität: 03.11.1998 DE 19850668; 03.11.1998 DE 19850667
(43) Veröffentlichungstag der Anmeldung: 26.09.2001
(73) Patentinhaber: Tyco Electronics Logistics AG, 9323 Steinach / SG (CH)
(72) Erfinder: DITTMANN, Michael, D-12527 Berlin (DE); HEINRICH, Jens, D-13629 Berlin (DE)
(74) Vertreter: Hirsch, Peter, Dipl.-Ing.
(86) Internationale Anmeldenummer: DE9903512
(87) Internationale Veröffentlichungsnummer: WO00026932

(56) Entgegenhaltungen:
- DE-C- 19 719 357

## Beschreibung

Die Erfindung betrifft ein elektromagnetisches Relais mit
- einem Sockel aus Isolierstoff, welcher mit seiner Bodenseite eine Grundebene definiert und Festkontakte sowie Anschlüsse für bewegliche Kontaktfedern trägt,
- einem bezüglich der Grundebene oberhalb des Sockels angeordneten, langgestreckten Wippanker mit zwei beiderseits einer Drehachse angeordneten Ankerflügeln,
- einem isolierenden Federträger, der mit dem Anker verbunden ist und an beiden Längsseiten des Ankers jeweils eine Kontaktfeder trägt, wobei jede Kontaktfeder jeweils zwei Federarme bildet, die sich von der Einspannung in dem Federträger jeweils entgegengesetzt zueinander neben einem Ankerflügel erstrecken und deren kontaktgebende freie Enden mit je einem Festkontakt zusammenwirken, wobei jede Kontaktfeder weiterhin ein aus dem Federträger austretendes Lagerband bildet, das mit einer im Sockel verankerten Anschlußstütze verbunden ist,
- einer mit ihrer Achse parallel zur Grundebene angeordneten Spule,
- einem axial in der Spule angeordneten Kern, an dessen Enden sich zum Anker gerichtete Polschuhe anschließen, welche jeweils mit einem Ankerende einen Arbeitsluftspalt bilden, und
- einer Dauermagnetanordnung, welche in beiden Polschuhen zwei gleichnamige Magnetpole und im Bereich der Ankerdrehachse einen dazu entgegengesetzten Magnetpol erzeugt.

Ein derartiges Relais ist beispielsweise in der EP 0 197 391 B2 beschrieben. Bei diesem bekannten Relais liegen die beiden beweglichen Kontaktfedern jeweils seitlich neben dem Anker und in einer Ebene mit diesem, während die Lagerbänder sich in Form von Torsionsstegen in Richtung der Drehachse nach außen erstrecken und in der gleichen Ebene mit Anschlußstützen des Sockels verbunden sind. Das bedeutet, daß die Länge der Torsionsstege in die gesamte Breite des Relais eingeht.

Aus der EP 0 691 030 B1 ist ein ähnlich aufgebautes Relais bekannt, bei dem die Lagerbänder in einer zur Ankerlängsrichtung parallelen Richtung aus dem Federträger austreten und knapp neben dem Anker in einer zur Grundebene senkrechte Richtung gebogen sind, um an den dazu parallel verlaufenden Lagerstützen befestigt zu werden. Um in diesem Fall die Breite des Relais zu begrenzen, sind die beweglichen Kontaktfedern selbst unterhalb des Ankers angeordnet; dies wirkt sich allerdings wiederum auf die Bauhöhe des Relais aus.

Diese bekannten Relais sind sowohl im Magnetsystem als auch im Kontaktsystem symmetrisch aufgebaut und daher grundsätzlich für eine bistabile Schaltcharakteristik prädestiniert. Vielfach ist jedoch ein monostabiler Betrieb erwünscht. Diese monostabile Charakteristik kann beispielsweise durch unsymmetrischen Abgleich des Dauermagneten, durch einseitige Trennbleche in den Arbeitsluftspalten bzw. durch einseitige Federvorspannung für den Anker eingestellt werden.

Aufgabe der vorliegenden Erfindung ist es, ein Relais der eingangs genannten Art zum Zweck einer weiteren Miniaturisierung noch kompakter aufzubauen und dabei eine monostabile Charakteristik konstruktiv vorzugeben, wobei ein durch die konstruktive Unsymmetrie gewonnener Freiraum sinnvoll für die Unterbringung von Spulen- bzw. Kontaktanschlußelementen genutzt werden soll, um insgesamt die Baugröße des Relais verkleinern zu können.

Erfindungsgemäß wird diese Aufgabe bei dem Relais der eingangs genannten Art dadurch gelöst, daß von den beiden Ankerflügeln der zweite eine geringere Breite aufweist als der erste und die Kontaktfederanordnung im Bereich des zweiten Ankerflügels an dessen geringere Breite angepaßt ist.

Durch die erfindungsgemäße Konstruktion wird eine Monostabilität des Magnetsystems dadurch erreicht, daß der Anker zwei Flügel unterschiedlicher Breite aufweist und der dadurch gewonnen Raum jedoch nicht ungenutzt in dem generell quaderförmigen Gehäuse bleibt, sondern die Kontaktfederarme neben dem schmäleren Ankerflügel - soweit dort welche vorhanden sind - auch nach innen versetzt werden, so daß in diesem Bereich beispielsweise Spulenanschlüsse vorbeigeführt werden können und insbesondere auch die Lagerbänder für den Anker, die gleichzeitig als Anschlüsse für die Kontaktfedern dienen, keine zusätzliche Breite der Gesamtkonstruktion benötigen. Vorzugsweise werden auch die Polschuhe an die entsprechend unterschiedlich breiten Ankerflügel angepaßt, so daß der dem zweiten Ankerflügel zugeordnete Polschuh eine verminderte Breite mit einer entsprechend geringeren Polfläche als der dem ersten Ankerflügel zugewandte Polschuh aufweist.

Weitere vorteilhafte Ausgestaltungen des erfindungsgemäßen Relais sind in den Unteransprüchen angegeben.

Die Erfindung wird nachfolgend an einem Ausführungsbeispiel anhand der Zeichnung näher erläutert. Es zeigt
Figur 1 zwei Hauptbaugruppen, eine Magnetbaugruppe und eine Sockelbaugruppe, die zusammen ein erfindungsgemäßes Relais bilden,
Figur 2 ein fertig zusammengebautes Relais mit umspritztem Magnetsystem, teilweise aufgeschnitten, in perspektivischer Darstellung,
Figur 3 die Magnetbaugruppe von Figur 1 in Einzelteilen (ohne Wicklung),
Figur 4 eine perspektivische Darstellung der Magnetkreisteile des Relais von Figur 1 (ohne Spulenkörper),
Figur 5 die Anker-Kontaktfeder-Baugruppe von Figur 1 vor dem Zusammenbau und
Figur 6 die Ankerbaugruppe mit dem Sockel des Relais von Figur 1 vor dem Zusammenbau.

Das in den Figuren 1 bis 6 gezeigte Relais besteht aus zwei großen Baugruppen, die in Figur 1 gezeigt sind, nämlich aus einer Magnetbaugruppe 1 und einer Sockelbaugruppe 2, die aufeinandergesteckt werden und dann das vollständige Relais ergeben. Die Magnetbaugruppe 1 wird dabei zunächst mit einer Kunststoff-Umhüllung 3 (Figur 2) umspritzt, so daß durch Aufeinanderstecken und Verkleben ein dichtes Gehäuse gebildet wird. Im einzelnen besitzt die Magnetbaugruppe 1 als Träger gemäß Figur 3 einen Spulenkörper 10 mit zwei Flanschen 11 und 12, zwischen denen als Wicklungsträger zwei Stege 13 verlaufen. In den Spalt 13a zwischen diesen beiden Stegen 13 kann von unten ein Kern 14 eingeschoben werden. Eine Wicklung 15 (Figur 1) wird dann auf den durch die Stege 13 und den Kern 14 gebildeten Wicklungsträger aufgebracht. Im Flansch 11 sind außerdem zwei Spulenanschlußstifte 16 verankert; diese erstrecken sich senkrecht zu einer Grundebene 4 neben nach innen versetzten Sockelabschnitten 49 der Sockelbaugruppe 2 zur Unterseite des fertigen Relais.

Der Kern 14 bildet mit U-förmig umgebogenen Enden jeweils Polschuhe 17 und 18, die gegenüber einem noch zu beschreibenden Anker Polflächen 17a und 18a bilden. Dabei ist der erste Polschuh 17 breiter ausgeführt als der zweite Polschuh 18, so daß die von dem ersten Polschuh gebildete Polfläche 17a ebenfalls größer ist als die Polfläche 18a des zweiten Polschuhs. Zwischen den beiden Polschuhen 17 und 18 ist ein Dauermagnet 20 eingefügt (siehe auch Figur 4), der in Anpassung an die unterschiedlich breiten Polschuhe 17 und 18 ebenfalls zwei Abschnitte unterschiedlicher Breite aufweist, nämlich einen ersten Magnetabschnitt 21 mit größerer Breite und einen zweiten Magnetabschnitt 22 mit geringerer Breite. Der Dauermagnet 20 ist in bekannter Weise der Länge nach dreipolig aufmagnetisiert, so daß er an beiden Enden zwei gleichnamige Pole, im Beispiel Südpole S und in der Mitte einen entgegengesetzten Pol, im Beispiel einen Nordpol N, aufweist. Entsprechend erzeugt er in den beiden Polschuhen 17 und 18 ebenfalls Südpole S, während ein noch zu beschreibender Anker 24 unterhalb des mittleren Nordpols N gelagert ist.

Der bereits erwähnte Anker 24 ist gemäß Figur Teil der Sockelbaugruppe und er soll nunmehr anhand von Figur 5 zusammen mit der Kontaktfedereinheit beschrieben werden. Dieser Anker 24 ist als Wippanker mit zwei Ankerflügeln 25 und 26 ausgebildet, zwischen denen er einen dachförmig geprägten Mittelabschnitt 27 besitzt, mit dem er unterhalb des Mittelpols N des Dauermagneten 20 (unter Einhaltung eines mehr oder weniger großen Lagerluftspaltes) gelagert bzw. ohne besondere Lagerung um eine Drehachse 6 schwenkbar angeordnet ist. Der Ankerflügel 25 besitzt die gleiche Breite wie der Polschuh 17, mit dem er einen ersten Arbeitsluftspalt 7 bildet; der Ankerflügel 26 ist ebenso in der Breite reduziert wie der Polschuh 18, mit dem er einen zweiten Arbeitsluftspalt bildet.

Eine mit dem Anker verbundene Kontaktfeder-Baugruppe 28 besitzt einen aus Kunststoff bestehenden Federträger 29, der zwei voneinander getrennte Kontaktfedern 30 und 31 durch Umspritzung verbindet. Jede der beiden Kontaktfedern besteht aus zwei entgegengesetzt zueinander aus der Umhüllung des Federträgers 29 austretenden Federarmen, nämlich die Kontaktfeder 30 aus einem ersten Federarm 32 und einem dazu seitlich versetzten zweiten Federarm 33, die zweite Kontaktfeder 31 aus einem ersten Federarm 34 und einem ebenfalls seitlich nach innen versetzten zweiten Federarm 35. Außerdem besitzt jede Kontaktfeder noch ein Lagerband 36 bzw. 37, welches fluchtend mit dem ersten Federarm 32 bzw. 34, jedoch entgegengesetzt zu diesem, aus dem Federträger 29 austritt und in eine zur Grundebene senkrechte Ebene nach oben gebogen ist, wo es über einen Befestigungslappen 36a bzw. 37a an einer Anschlußstütze 46a bzw. 47a des Sockels, beispielsweise durch Schweißen, befestigt ist. Jeder der Federarme 32,33,34 und 35 ist am freien Ende zur Doppelkontaktgabe gabelförmig gespalten und an jedem Gabelende mit einem Kontaktstück in üblicher Weise versehen.

Der Federträger 29 bildet außerdem im Bereich zwischen den beiden Kontaktfedern 30 und 31 eine wannenförmig gestaltete Aufnahme 38 für den Anker 24. Diese Aufnahme 38 ist mit ringsum hochgezogenen Isolierwänden 39 versehen, so daß auch bei sehr kleinen Bauabständen eine ausreichende Isolierung zwischen den Kontaktfedern 30 und 31 einerseits und dem Anker 24 andererseits gewährleistet ist. Die Ankeraufnahme 38 ist mit ihren Innenabmessungen im übrigen exakt an die Kontur des Ankers angepaßt, so daß im Bereich des schmäleren Ankerflügels 26 auch die Isolierwände 39 nach innen versetzt sind und die nach innen versetzte Anordnung der zweiten Federarme 33 und 35 ermöglichen. Auf diese Weise wird seitlich von den Federarmen 33 und 35 Platz geschaffen für die Anordnung der Spulenanschlußstifte 16. Auch können auf diese Weise die Lagerbänder 36 und 37 neben den Federarmen 33 und 35 aus der gleichen Blechplatine geschnitten werden. Im übrigen werden beide Kontaktfedern mit ihren Federarmen und den Lagerlappen aus einer gemeinsamen Platine vorgefertigt und zur Bildung der Federbaugruppe 28 mit Kunststoff umspritzt. Der Anker 24 wird in der Aufnahme 38 durch entsprechende Gestaltung der Seitenwände 39 formschlüssig gehalten.

Die mit dem Anker verbundene Federbaugruppe 28 ist in Figur 6 noch einmal komplett gezeigt, wie sie mit einem Sockel 40 zu der Sockelbaugruppe gemäß Figur 1 zusammengesetzt wird. Der Sockel 40 besitzt einen flachen Boden 41, dessen Unterseite die Grundebene 4 definiert. In dem Sockel 40 sind aus einer Platine freigeschnittene Kontakt-Anschlußbahnen durch Umspritzen mit Kunststoff verankert. Im vorliegenden Beispiel handelt es sich um Festkontaktträger 42,43,44 und 45, die jeweils unterhalb der beweglichen Federarme 32,33,34 und 35 liegen und an ihren Enden jeweils Festkontaktstücke tragen.

Außerdem sind zwei Kontaktfederanschlüsse 46 und 47 in dem Sockel verankert, welche nach oben senkrecht abgewinkelte Anschlußstützen 46a und 47a bilden. An diesen Anschlußstützen 46a und 47a werden bei der Montage die Befestigungslappen 36a und 37a angeschweißt. Da die Befestigungsflächen zwischen den Anschlußstützen und den Befestigungslappen senkrecht zur Grundebene verlaufen, können die Lagerbänder mit ihren Anschlußlappen in der Höhe so ausgerichtet werden, daß die Kontaktfedern den richtigen Kontaktabstand zu den jeweiligen Festkontaktträgern bzw. deren Kontaktstücken einnehmen; nach der entsprechenden Ausrichtung werden die Befestigungslappen verschweißt. Es ist aber auch möglich, bei der Befestigung der Federbaugruppe 5 diese zusammen mit dem Anker 24 um einen bestimmten Winkel um die Ankerdrehachse zu verschwenken und so bereits bei der Befestigung eine Vorzugsstellung einzustellen, so daß auf diese Weise ein monostabiles Schaltverhalten voreingestellt oder zusätzlich verstärkt wird. Die Befestigung kann mittels Widerstandschweißung, Laserschweißung oder auch auf andere Weise erfolgen.

Die Dimensionierung der Lagerbänder 36 und 37 gestattet es, eine gewünschte Federrate unabhängig von der Dicke der Kontaktfedern einzustellen. Die vertikale Anbindung der Lagerbänder ergibt außerdem eine hohe Stoßfestigkeit des Relais. Die im Sockel verankerten Kontaktanschlußelemente 42 bis 47 besitzen außerdem jeweils einen nach unten abgebogenen Anschlußstift 42a bis 45a bzw. 46b und 47b. Wie in Figur 2 zu sehen ist, können die Anschlußstifte auch rechtwinkelig zum Zweck der Oberflächenmontage abgebogen werden.

Zur Komplettierung des dargestellten Relais wird das Magnetsystem 1 gemäß Figur 1, das vorzugsweise gemäß Figur 2 umspritzt wird, auf die Sockelbaugruppe 2 geschoben. Dabei sind am Sockel Seitenwände 48 so angeordnet, daß das umspritzte Magnetsystem zwischen ihnen festklemmt. Am Spulenflansch 11 sind außerdem nach unten ragende Ansätze 11a mit den in ihnen geführten Spulenanschlußstiften 16 so bemessen, daß sie über nach innen versetzte Sockelabschnitte 49 greifen und ebenfalls zur Fixierung beitragen. Beim Aufschieben der Magnetbaugruppe 1 auf die Sockelbaugruppe 2 wird außerdem der Luftspalt zwischen dem Mittelabschnitt 27 des Ankers und dem Mittelpol des Dauermagneten 20 (auf annähernd 0) eingestellt. Anschließend werden die verbleibenden Spalte zwischen den Baugruppen des Relaissystems mit Gießharz abgedichtet. Ein anschließender magnetischer Abgleich des Dauermagneten 20 stellt sicher, daß das Relais bei einer gewünschten Spannung anspricht bzw. rückfällt.

Die Funktion des Relais ergibt sich für den Fachmann ohne weiteres aus der Konstruktion; sie ist im übrigen grundsätzlich ähnlich wie bei den bekannten Relais mit Wippanker.

## Patentansprüche

1. Elektromagnetisches Relais mit
- einem Sockel (40) aus Isolierstoff, welcher mit seiner Bodenseite eine Grundebene (4) definiert und Festkontakte (42,43,44,45) sowie Anschlüsse für bewegliche Kontaktfedern (46,47) trägt,
- einem bezüglich der Grundebene (4) oberhalb des Sockels (40) angeordneten, langgestreckten Wippanker (24) mit zwei beiderseits einer Drehachse (6) angeordneten Ankerflügeln (25,26),
- einem isolierenden Federträger (29), der mit dem Anker (24) verbunden ist und an beiden Längsseiten des Ankers jeweils eine Kontaktfeder (30,31) trägt, wobei jede Kontaktfeder (30,31) jeweils zwei Federarme (32,33;34,35) bildet, die sich von der Einspannung in dem Federträger (29) jeweils entgegengesetzt zueinander neben einem der Ankerflügel (25,26) erstrecken und deren kontaktgebende freie Enden mit jeweils einem Festkontakt zusammenwirken, wobei jede Kontaktfeder (30,31) weiterhin ein aus dem Federträger (29) austretendes Lagerband (36,37) bildet, das mit einer im Sockel (40) verankerten Anschlußstütze (46a,47a) verbunden ist,
- einer mit ihrer Achse parallel zur Grundebene (4) angeordneten Spule (15),
- einem axial in der Spule (15) angeordneten Kern (14), an dessen Enden sich zum Anker (24) gerichtete Polschuhe (17,18) anschließen, welche jeweils mit einem Ankerende einen Arbeitsluftspalt (7,8) bilden, und
- einer Dauermagnetanordnung (20), welche in beiden Polschuhen (17,18) zwei gleichnamige Magnetpole (S) und im Bereich der Ankerdrehachse (6) einen dazu entgegengesetzten Magnetpol (N) erzeugt,
- **dadurch gekennzeichnet**
**daß** der zweite Ankerflügel (26) eine geringere Breite aufweist als der erste Ankerflügel (25) und die Kontaktfederanordnung (33,35) im Bereich des zweiten Ankerflügels (26) an dessen geringere Breite angepaßt ist.

2. Relais nach Anspruch 1,
**dadurch gekennzeichnet, daß** auf der Seite des Lagerbandes (36,37) jeweils der zugehörige Ankerflügel (26) in der Breite nach innen zurückgesetzt ist und daß jeweils ein weiterer Federarm (33,35) zwischen dem Lagerband (36,37) und dem Ankerflügel (26) angeordnet ist.

3. Relais nach Anspruch 1,
**dadurch gekennzeichnet, daß** die beiden Lagerbänder diagonal zueinander bezüglich einer Anker-Mittelsenkrechten aus dem Träger austreten und daß entsprechend diagonal zueinander beide Ankerflügel zurückgesetzt sind, um Raum für diagonal angesetzte zweite Federarme zu schaffen.

4. Relais nach einem der Ansprüche 1 oder 2,
**dadurch gekennzeichnet, daß** von den beiden Ankerflügeln (25,26) der zweite (26) eine geringere Breite aufweist als der erste (25), daß zwei erste Federarme (32,34) beiderseits neben dem breiten Ankerflügel (25) angeordnet sind, daß zwei zweite Federarme (33,35) beiderseits neben dem schmalen Ankerflügel (26) nach innen versetzt angeordnet sind und daß die beiden Lagerbänder (36,37) jeweils neben den zweiten Federarmen (33,35) aus dem Träger (29) austreten.

5. Relais nach Anspruch 4,
**dadurch gekennzeichnet, daß** jede der beiden Kontaktfedern (30,31) jeweils einen neben dem ersten Ankerflügel (25) sich erstreckenden ersten Federarm (32,34) und einen nach innen versetzten, sich neben dem zweiten Ankerflügel (26) erstreckenden zweiten Federarm (33,35) aufweist.

6. Relais nach einem der Ansprüche 4 oder 5,
**dadurch gekennzeichnet, daß** Spulen-Anschlußelemente (16) jeweils seitlich neben dem zweiten Ankerflügel (26) bzw. den zweiten Federarmen (33,35) senkrecht zur Grundebene (4) nach außen geführt sind.

7. Relais nach einem der Ansprüche 4 bis 6,
**dadurch gekennzeichnet, daß** der dem breiten Ankerflügel (25) gegenüberstehende Polschuh (17) eine entsprechend breite Polfläche und der dem schmalen Ankerflügel (26) gegenüberstehende Polschuh (18) eine schmale Polfläche bildet.

8. Relais nach einem der Ansprüche 1 bis 7,
**dadurch gekennzeichnet, daß** der Kern (14) U-förmig mit einstückig angeformten Polschuhen (17,18) ausgebildet ist.

9. Relais nach Anspruch 8,
**dadurch gekennzeichnet, daß** ein die Spulenwicklung (15) tragender Spulenkörper (10) über die gesamte Wicklungslänge einen Schlitz (13a) aufweist, in den der Kern (14) senkrecht zur Wicklungsachse eingesteckt ist.

10. Relais nach Anspruch 8,
**dadurch gekennzeichnet, daß** der Kern in einen Spulenkörper eingebettet ist.

11. Relais nach einem der Ansprüche 4 bis 10,
**dadurch gekennzeichnet, daß** ein zwischen dem Anker (24) und der Spule (15) parallel zur Spulenachse angeordneter Dauermagnet (20) einen über dem breiten Ankerflügel angeordneten breiten Magnetabschnitt (21) und einen über dem schmalen Ankerflügel (26) angeordneten schmalen Magnetabschnitt (22) aufweist.

12. Relais nach einem der Ansprüche 1 bis 11,
**dadurch gekennzeichnet, daß** an dem Federträger (29) eine wannenförmige Aufnahme (38) für den Anker (24) mit ringsum hochgezogenen Isolierwänden (39) angeformt ist, in der der Anker (24) kraft- und/oder formschlüssig befestigt ist.

13. Relais nach einem der Ansprüche 1 bis 12,
**dadurch gekennzeichnet, daß** die Anschlußelemente (42,43,44,45,46,47) für die feststehenden und beweglichen Kontaktelemente Teil eines in dem Sockel (40) eingebetteten Stanzgitters sind, von dem Anschlußstifte (42a,43a,44a,45a,46b,47b) zur Unterseite abgebogen sind und Festkontaktträger (42,43,44,45) zur Oberseite freiliegen bzw. Lagerstützen (46a,47,a) für die Kontaktfedern (30,31) senkrecht nach oben abgebogen sind.

14. Relais nach einem der Ansprüche 1 bis 13,
**dadurch gekennzeichnet, daß** die aus der Spule (15), dem Kern (14) mit den Polschuhen (17,18) und dem Dauermagneten (20) gebildete Magnetbaugruppe (1) mit Kunststoff umhüllt ist und durch Verbindung mit einer den Sockel (40) mit dem Anker (24) und der beweglichen Kontaktanordnung (29,30,31) tragenden Sockelbaugruppe ein geschlossenes Gehäuse bildet.

## Claims

1. An electromagnetic relay, having
a base (40) of insulating material which defines a base plane (4) by means of its bottom side and carries fixed contacts (42, 43, 44, 45) and terminals for movable spring contacts (46, 47),
an elongate rocker armature (24) arranged above the base (40) in relation to the base plane (4) and having two armature wings (25, 26) arranged on either side of an axis of rotation (6),
an insulating spring carrier (29) which is connected to the armature (24) and carries on each longitudinal side of the armature a respective spring contact (30, 31), with each spring contact (30, 31) forming in each case two spring arms (32, 33; 34, 35) which from where they are clamped in the spring carrier (29) extend in each case in opposition to one another next to one of the armature wings (25, 26) and whereof the contact-making free ends cooperate with a respective fixed contact, with each spring contact (30, 31) furthermore forming a bearing strip (36, 37) which projects out of the spring carrier (29) and is connected to a terminal support (46a, 47a) anchored in the base (40),
a coil (15) arranged with its axis parallel to the base plane (4),
a core (14) which is arranged axially in the coil (15) and whereof the ends are adjoined by pole shoes (17, 18) directed towards the armature (24) and each forming an operational air gap (7, 8) with an armature end, and
a permanent magnet arrangement (20) which generates two like magnetic poles (S) in both pole shoes (17, 18) and a magnetic pole (N) opposed thereto in the region of the axis (6) of rotation of the armature,
**characterised in that**
the second armature wing (26) has a smaller width than the first armature wing (25), and the spring contact arrangement (33, 35) is adapted in the region of the second armature wing (26) to the smaller width thereof.

2. A relay according to Claim 1,
**characterised in that** on the side of the bearing strip (36, 37) in each case the associated armature wing (26) is recessed inwards in its width, and **in that** in each case a further spring arm (33, 35) is arranged between the bearing strip (36, 37) and the armature wing (26).

3. A relay according to Claim 1,
**characterised in that** the two bearing strips project out of the carrier, mutually diagonally opposed in relation to a centre normal of the armature, and **in that** both armature wings are recessed accordingly in mutually diagonally opposed manner to make space for diagonally attached second spring arms.

4. A relay according to one of Claims 1 or 2,
**characterised in that** of the two armature wings (25, 26) the second (26) has a smaller width than the first (25), **in that** two first spring arms (32, 34) are arranged on either side next to the wide armature wing (25), **in that** two second spring arms (33, 35) are arranged, offset inwards, on either side next to the narrow armature wing (26), and **in that** the two bearing strips (36, 37) each project out of the carrier (29) next to the second spring arms (33, 35).

5. A relay according to Claim 4,
**characterised in that** each of the two spring contacts (30, 31) has in each case a first spring arm (32, 34) extending next to the first armature wing (25) and a second, inwardly offset spring arm (33, 35) extending next to the second armature wing (26).

6. A relay according to one of Claims 4 or 5,
**characterised in that** coil terminal elements (16) are guided in each case outwards, perpendicular to the base plane (4), laterally next to the second armature wing (26) and the second spring arms (33, 35).

7. A relay according to one of Claims 4 to 6,
**characterised in that** the pole shoe (17) opposite the wide armature wing (25) forms a correspondingly wide pole face and the pole shoe (18) opposite the narrow armature wing (26) forms a narrow pole face.

8. A relay according to one of Claims 1 to 7,
**characterised in that** the core (14) is constructed in a U shape with pole shoes (17, 18) integrally formed in one piece thereon.

9. A relay according to Claim 8,
**characterised in that** a coil body (10) carrying the coil winding (15) has, over the entire length of the winding, a slot (13a) into which the core (14) is inserted perpendicular to the axis of the winding.

10. A relay according to Claim 8,
**characterised in that** the core is embedded in a coil body.

11. A relay according to one of Claims 4 to 10,
**characterised in that** a permanent magnet (20) arranged between the armature (24) and the coil (15) and parallel to the coil axis has a wide magnet portion (21) arranged above the wide armature wing and a narrow magnet portion (22) arranged above the narrow armature wing (26).

12. A relay according to one of Claims 1 to 11,
**characterised in that** a tray-shaped receiver (38) for the armature (24) is integrally formed on the spring carrier (29) with upright insulating walls (39) all the way around, and the armature (24) is secured with force fit and/or form fit in the tray-shaped receiver.

13. A relay according to one of Claims 1 to 12,
**characterised in that** the terminal elements (42, 43, 44, 45, 46, 47) for the fixed and movable contact elements are part of a punched grid which is embedded in the base (40) and from which terminal pins (42a, 43a, 44a, 45a, 46b, 47b) are bent towards the underside and fixed contact carriers (42, 43, 44, 45) are exposed on the upper side and bearing supports (46a, 47a) for the spring contacts (30, 31) are bent perpendicularly upwards.

14. A relay according to one of Claims 1 to 13,
**characterised in that** the magnet assembly (I) formed by the coil (15), the core (14) having the pole shoes (17, 18) and the permanent magnet (20) is encased in synthetic material and forms a closed housing by being connected to a base assembly which carries the base (40) with the armature (24) and the movable contact arrangement (29, 30, 31).

## Revendications

1. Relais électromagnétique comportant
un socle (40) composé d'un matériau isolant, définissant avec son côté inférieur un plan de base (4) et comportant des contacts fixes (42, 43, 44, 45) et des raccordements pour des ressorts de contact mobiles (46, 47) ;
une armature à bascule (24) à extension longitudinale agencée au-dessus du socle (40) par rapport au plan de base (4), comportant deux branches d'armature (25, 26) agencées des deux côtés d'un axe de rotation (6) ;
un support de ressort isolant (26), relié à l'armature (24) et supportant sur des deux côtés longitudinaux de l'armature un ressort de contact respectif (30, 31), chaque ressort de contact (30, 31) formant respectivement deux bras de ressort (32, 33 ; 34, 35), s'étendant à partir de la fixation dans le support de ressort (29) de manière respectivement opposée à côté d'une branche de l'armature (25, 26) et dont les extrémités libres de mise en contact coopèrent respectivement avec un contact fixe, chaque ressort de contact (30, 31) formant en outre une bande de support (36, 37), sortant du support de ressort (29), reliée à un support de raccordement (46a, 47a) ancré dans le socle (40);
une bobine (15) dont l'axe est agencé parallèlement au plan de base (4) ;
un noyau (14) agencé axialement dans la bobine (15), dont les extrémités comportent des pièces polaires (17, 18) orientées vers l'armature (24), et formant respectivement un entrefer de travail (7, 8) avec une extrémité de l'armature, et
un ensemble d'aimant permanent (20), produisant dans les deux pièces polaires (17, 18) deux pôles magnétiques de même polarité (S) et un pôle magnétique opposé (N) dans la région de l'axe de rotation de e l'armature (6),
**caractérisé en ce que** la deuxième branche de l'armature (26) a une largeur inférieure à celle de la première branche de l'armature (25), l'ensemble des ressorts de contact (33, 35) dans la région de la deuxième branche de l'armature (26) étant adapté à la largeur réduite correspondante.

2. Relais selon la revendication 1,
**caractérisé en ce que** sur le côté de la bande de support (36, 37), la branche de l'armature correspondante (36, 37) est respectivement décalée vers l'intérieur dans le sens de la largeur, un bras de ressort additionnel (33, 35) étant respectivement agencé entre la bande de support (36, 37) et la branche de l'armature (26).

3. Relais selon la revendication 1,
**caractérisé en ce que** les deux bandes de support s'étendent hors du support de manière diagonale par rapport à une perpendiculaire centrale de l'armature, les branches de l'armature étant décalées vers l'arrière de manière diagonale pour établir un espace pour des deuxièmes bras de ressort à agencement diagonal.

4. Relais selon l'une des revendications 1 ou 2,
**caractérisé en ce que** parmi les deux branches de ressort (25, 26), la deuxième branche (26) a une largeur inférieure à celle de la première (25), deux premiers bras de ressort (32, 34) étant agencés des deux côtés à côté de la branche de l'armature plus large (25), deux deuxièmes bras de ressort (33, 35) étant décalés vers l'intérieur des deux côtés à côté de la branche de l'armature étroite (26), les deux bandes de support (36, 37) s'étendant respectivement hors du support (29) à côté des deuxièmes bras de ressort (33, 35).

5. Relais selon la revendication 4,
**caractérisé en ce que** chacun des deux ressorts de contact (30, 31) comporte respectivement un premier bras de ressort (32, 34) s'étendant à côté de la première branche de l'armature (25) et un deuxième bras de ressort (33, 35) décalé vers l'intérieur, s'étendant à côté de la deuxième branche de l'armature (26).

6. Relais selon l'une des revendications 4 ou 5,
**caractérisé en ce que** les éléments de raccordement de la bobine (16) sont respectivement guidés vers l'extérieur à côté de la deuxième branche de l'armature (26) ou des deuxièmes bras de ressort (33, 35) perpendiculairement par rapport au plan de base (4).

7. Relais selon l'une des revendications 4 à 6,
**caractérisé en ce que** la pièce polaire (17) opposée à la deuxième branche de l'armature (25) établit une surface polaire de largeur correspondante, la pièce polaire (18) opposée à la branche étroite de l'armature (26) établissant une surface polaire étroite.

8. Relais selon l'une des revendications 1 à 7,
**caractérisé en ce que** le noyau (14) comporte des pièces polaires en U solidaires (17, 18).

9. Relais selon la revendication 8,
**caractérisé en ce qu'**un corps de bobine (10) supportant l'enroulement de bobine (15) comporte sur l'ensemble de la longueur de l'enroulement une fente (13a) dans laquelle le noyau (14) est inséré perpendiculairement à l'axe d'enroulement.

10. Relais selon la revendication 8, **caractérisé en ce que** le noyau est noyé dans le corps de la bobine.

11. Relais selon l'une des revendications 4 à 10,
**caractérisé en ce qu'**un aimant permanent (20) agencé entre l'armature (24) et la bobine (15), parallèlement à l'axe de la bobine, comporte une section d'aimant large agencée au-dessus de la branche large de l'armature et une section d'aimant étroite (22) agencée au-dessus de la branche étroite de l'armature (26).

12. Relais selon l'une des revendications 1 à 11,
**caractérisé en ce que** le support de ressort (29) comporte un logement en forme de cuve (38) pour l'armature (24) comportant des parois isolantes surélevées qui l'entourent (39), dans lequel l'armature est fixée par adhésion et/ou par serrage.

13. Relais selon l'une des revendications 1 à 12,
**caractérisé en ce que** les éléments de raccordement (42, 43, 44, 45, 46, 47) des éléments de contact fixes et mobiles font partie d'un grillage estampé noyé dans le socle (40), à partir duquel les broches de raccordement (42a, 43a, 44a, 45a, 46b, 47b) sont repliées vers le bas, les supports de contacts fixes (42, 43, 44, 45) étant libres vers le côté supérieur, des supports (46a, 47a) des ressorts de contact (30, 31) étant repliés perpendiculairement vers le haut.

14. Relais selon l'une des revendications 1 à 13,
**caractérisé en ce que** le sous-groupe magnétique (1) comportant la bobine (15), le noyau (14) avec les pièces polaires (17, 18) et l'aimant permanent (20) est entouré de plastique et forme un boîtier clos avec un sous-ensemble de socle supportant le socle (40) avec l'armature (24) et les contacts mobiles (29, 30, 31).
